# EUROPÄISCHE PATENTSCHRIFT

(11) **EP 0 020 850 B1**
(45) Veröffentlichungstag und Bekanntmachung des Hinweises auf die Patenterteilung: **23.11.1983**
(21) Anmeldenummer: 80100847.5
(22) Anmeldetag: 21.02.1980
(51) Int. Cl.: D05B 39/00

(54) **Arbeitsstück-Haltevorrichtung**
Workpiece holding device
Dispositif de maintien de l'ouvrage

(30) Priorität: 16.06.1979 DE 2924412
(43) Veröffentlichungstag der Anmeldung: 07.01.1981
(73) Patentinhaber: DÜRKOPPWERKE GMBH, D-4800 Bielefeld 1 (DE)
(72) Erfinder: Fenzl, Horst, D-4811 Oerlinghausen (DE)

## Beschreibung

Die Erfindung betrifft eine Haltevorrichtung gemäss dem Oberbegriff des Anspruches 1.

Es ist eine Klemmvorrichtung zur Aufnahme von Arbeitsstückzuschnitten unterschiedlicher Form und Grösse gemäss dem Oberbegriff des Anspruches 1 bekannt (DE-OS 2 164 862), die eine Vielzahl lageverschieblicher und gemeinsam betätigbarer Klemmelemente aufweist. Die bekannte Haltevorrichtung hat den Nachteil, dass Arbeitsstücke, deren nähgerechte Positionierung besondere Sorgfalt und Genauigkeit erfordert - z. B. die zum Einnähen von Überweite vorbereitet werden sollen - an bereits zurechtgelegten Abschnitten verrutschen oder sonst in eine unkorrekte Lage gelangen können, bevor eine Fixierung dieser Arbeitsstücke durch die einzelnen, jedoch gemeinsam betätigten Klemmen stattfindet.

Ferner ist eine halbautomatisch arbeitende Nähanlage für Kantennäharbeiten bekannt (FR-PS 2 024 684), die u. a. eine Haltevorrichtung aufweist, die aus mehreren Stoffklemmen besteht. Jede Stoffklemme weist gruppenweise zusammengefasste, gemeinsam betätigbare Klemmteile auf. Die bekannte Haltevorrichtung hat den Nachteil, dass das Schliessen bzw. Öffnen der Stoffklemmen von Hand vorgenommen werden muss. Besagte Handbetätigung muss jedoch beim Einlegen schwierig zu manipulierender, insbesondere grossflächiger Arbeitsstücke in die Haltevorrichtung ausgeschlossen sein, damit die Bedienungsperson beide Hände für das Einlegen und Positionieren der Arbeitsstücke frei hat.

Der im Anspruch 1 angegebenen Erfindung liegt die Aufgabe zugrunde, eine Arbeitsstück-Haltevorrichtung mit nacheinander pneumatisch betätigbaren oberen und unteren Klemmen zu schaffen, die rasches und sicheres Positionieren zweier Arbeitsstücke bei Anwendung der arbeitszeitsparenden «überlappten Arbeitsweise» an Nähanlagen ermöglicht und die so gestaltet ist, dass einerseits das Verrutschen bereits in die korrekte, nähgerechte Lage gebrachter Abschnitte eines teilweise schon eingelegten Arbeitsstückes vermieden wird und dass anderseits eine schnelle Korrektur bei fehlerhaft eingelegtem Arbeitsstück möglich ist.

Mit der Arbeitsstück-Haltevorrichtung nach der Erfindung ist es nun möglich, aus mindestens zwei Zuschnitteilen bestehende Arbeitsstücke nach und nach, jedoch trotzdem rasch und sicher vor Beginn des Nähvorganges zu positionieren, wodurch die hohe Fertigungskapazität moderner Nähanlagen besser ausnutzbar ist. Ausserdem wird mit der Arbeitsstück-Haltevorrichtung das korrekte Einlegen von Falten in ein Arbeitsstück sehr erleichtert, weil nunmehr Falte neben Falte sorgfältig gelegt werden kann, ohne dass sich eine bereits gelegte und geklemmt gehaltene Falte nachträglich verschiebt.

Zweckmässige Weiterbildungen des Gegenstandes nach Anspruch 1 sind in den Unteransprüchen beschrieben. Bei der Ausgestaltung der Arbeitsstück-Haltevorrichtung nach den Ansprüchen 5 und 6 werden gelenkig miteinander verbundene Klemmengehäuse formschlüssig von einem formveränderlichen Stahlband geführt, dessen Verlauf der unterschiedlichen Konturen der Zuschnitteile anpassbar ist.

Zwei Ausführungsbeispiele der Erfindung werden anhand der Fig. 1 bis 11 erläutert. Es zeigt:
Fig. 1 eine Nähanlage mit der Arbeitsstück-Haltevorrichtung,
Fig. 2 eine verschwenkbare Tragplatte,
Fig. 3 ein Klemmengehäuse in Perspektivdarstellung,
Fig. 4 eine Schnittdarstellung längs der Linie A-B in Fig. 3 ohne Darstellung des Druckluftanschlusses,
Fig. 5 eine Schnittdarstellung längs der Linie C-D in Fig. 3 ohne Darstellung des Druckluftanschlusses,
Fig. 6 ein Längsschieber-Ventil in der Draufsicht und in einer Schnittdarstellung,
Fig. 7 die Draufsicht einer weiteren Ausführungsform der Arbeitsstück-Haltevorrichtung,
Fig. 8 eine Seitenansicht in Richtung A in Fig. 7,
Fig. 9 einen vergrösserten Ausschnitt der Fig. 7,
Fig. 10 eine zur Fig. 9 gehörende Vorderansicht,
Fig. 11 eine zur Fig. 9 gehörende Seitenansicht.

In der rechten Bildhälfte der Fig. 1 ist die erfindungsgemässe Arbeitsstück-Haltevorrichtung dargestellt. Sie besteht im wesentlichen aus zwölf konturengerecht nebeneinander angeordneten, auf einer Grundplatte 38 befestigten Klemmengehäusen 17 (Fig. 3), deren Klemmen in ihrer Gesamtheit die obere und untere Klemmenreihe 10 und 20 der Arbeitsstück-Haltevorrichtung bilden und die je ein Arbeitsstück 1, 2 (Fig. 4 und 5) nach erfolgter Positionierung festklemmen. Die Reihe der Klemmengehäuse 17 ist verfahrbar ausgebildet und kann zu einer Nähmaschine 3 hin bewegt werden. Der Antrieb erfolgt über ein in Fig. 10 und 11 gezeigtes, an der Grundplatte 38 befestigtes, mit bekannten Mitteln angetriebenes Gurtband 77. Die Nähmaschine 3 gehört zu einer bekannten Nähanlage zur Herstellung von Abnähern. Diese Nähanlage ist mit einer Vorschubschiene 4 ausgerüstet, die aus einer gehobenen Stellung unter Einklemmung der nähgerecht vorgelegten Arbeitsstücke in eine abgesenkte Lage bringbar und dann längs der Nähstelle der Nähmaschine 3 verfahrbar ist, so dass die Arbeitsstücke zusammengenäht werden. Diese Nähanlage ist mit üblichen Steuermitteln für einen weitgehend selbsttätigen Arbeitsablauf ausgerüstet und hat auch eine bekannte Hilfsvorrichtung zur Erleichterung der Vorbereitung der Arbeitsstücke zum Nähen von Abnähern, nämlich eine Nadelbarre 5.

Die erfindungsgemässe Arbeitsstück-Haltevorrichtung steht neben der erwähnten Nähanlage auf einem eigenen Gestell 7 und ist für die Nähvorbereitung von Arbeitsstücken vorgesehen, die besonders sorgfältig positioniert werden müssen. Nach ordnungsgemässer Klemmung der Arbeitsstücke 1 und 2 werden die Klemmengehäuse 17 so weit in Vorschubrichtung der Nähmaschine 3 verfahren, bis sie der Vorschubschiene 4 gegenüberstehen. Danach erfolgt die an sich bekannte Übergabe der Arbeitsstücke 1, 2 an die Vorschubschiene 4, die sie nunmehr klemmt und der Nähstelle zuführt.

Jedes in Fig. 3 ausführlich gezeigte Klemmengehäuse 17 hat eine obere Reihe von 6 Klemmen 11 bis 16 zum Anklemmen eines Arbeitsstückes 2 (Fig. 5) sowie eine untere Reihe von 6 Klemmen 21 bis 26 für ein Arbeitsstück 1 (Fig. 4). Die aus elastischem Material, z.B. Federstahl, hergestellten Klemmen 11 bis 16 und 21 bis 26 haben eine verstärkende Halterung 79, sind im Gehäuse 17 um eine Achse 18 bzw. 28 verschwenkbar gelagert und ragen derart gegeneinander versetzt aus dem Klemmengehäuse 17 heraus, dass die Klemmen 21 bis 26 zuerst das Arbeitsstück 1 (Fig. 4) und danach die Klemmen 11 bis 16 ohne gegenseitige Behinderung das Arbeitsstück 2 (Fig. 5) anklemmen können. Die Anklemmung geschieht durch Beaufschlagung der Druckluftzylinder 30 und 31. Diese einfach wirkenden Druckluftzylinder 30 und 31 werden über die Druckluftanschlüsse 130 und 131 (Fig.3) nacheinander beaufschlagt, so dass sich ihre mit je einer Dichtmanschette versehenen Kolben 132 bzw. 133 in ihren Zylinderräumen absenken, wobei ihre Kolbenstangen 134 bzw. 135 die mit ihnen verbundenen Klemmen 21 bis 26 bzw. 11 bis 16 aus einer gehobenen neutralen Stellung (Fig. 3) in eine abgesenkte Anklemmstellung (Fig. 5) innerhalb eines begrenzten Freiwinkels verschwenken. Die untereinander verbundenen Klemmen 21 bis 26 sind durch einen Haltebolzen 136 mit der längeren Kolbenstange 134 des Kolbens 132 verbunden, und die ebenfalls untereinander verbundenen Klemmen 11 bis 16 stehen über einen Haltebolzen 137 mit der kürzeren Kolbenstange 135 des Kolbens 133 in Verbindung.

Bei Aufhebung der Druckluftbeaufschlagung werden die Kolben 132 und 133 mit ihren Kolbenstangen 134 und 135 durch die einenends in einer Deckplatte 138 eingehängten, anderenends mit dem Haltebolzen 136 bzw. 137 verbundenen Rückholfedern 139 und 140 wieder in ihre Ausgangsstellung gebracht, und die Klemmen 11 bis 16 bzw. 21 bis 26 nehmen ihre ursprünglichen Stellungen (Fig. 3) ein. Die Arbeitsstücke 1 und 2 können also nacheinander an der Vorderseite 78 des betreffenden Klemmengehäuses 17 angelegt werden. Alle Vorderseiten 78 der zwölf Klemmengehäuse 17 bilden die Anschlagleiste für die Arbeitsstücke 1 und 2.

Das Anlegen der Arbeitsstücke 1 und 2 wird durch eine ein- und ausschwenkbare Tragplatte 32 erleichtert. Durch ihre grössere Fläche-verglichen mit der der Grundplatte 38 - wird einwandfreie Abstützung der Arbeitsstücke 1 und 2 beim Anlegen erreicht. Die Tragplatte 32 ist durch eine Stütze 39 um eine Achse 33 verschwenkbar. Fig. 2 zeigt die mit Strichlinien gezeichnete neutrale Stellung der Tragplatte 32; ihre Wirkstellung im Bereich der Klemmen 11 bis 16 und 21 bis 26 ist dagegen mit Vollinien dargestellt. Die Verschwenkung der Tragplatte 32 geschieht nach Beaufschlagung eines Druckluftzylinders 34, der um einen am Maschinengestell befestigten Bolzen 141 verschwenkbar gelagert ist und dessen Kolbenstange 142 an einem Schwenkhebel 143 angelenkt ist. Fig. 2 zeigt den Druckluftzylinder 34 mit seiner Kolbenstange 142 im ausgefahrenen Zustand. Der mit der Stütze 39 fest verbundene Schwenkhebel 143 liegt an einem Anschlag 144 an, und die Tragplatte 32 befindet sich in ihrer Wirkstellung. Bei Entlüftung des Druckluftzylinders 34 kann sich der Schwenkhebel 143 entgegengesetzt dem Uhrzeigersinn drehen, und die Tragplatte 32 bewegt sich in ihre neutrale Stellung zurück. Nach erfolgter Positionierung des Arbeitsstückes 1 wird die Tragplatte 32 also in ihre neutrale Stellung zurückgeschwenkt, wodurch das Arbeitsstück 1 unter Beibehaltung der Anklemmung auf das nach unten abgewinkeite Stützblech 6 abfällt, so dass das Arbeitsstück 1 die nunmehr erfolgende Positionierung des folgenden Arbeitsstückes 2 nicht mehr behindern kann. Diese Positionierung erfolgt, sobald die Tragplatte 32 wieder in ihre Wirkstellung zurückgeschwenkt ist, um nunmehr das Arbeitsstück 2 zusätzlich abzustützen.

Die Arbeitsstück-Haltevorrichtung ermöglicht abschnittsweises Anklemmen der Arbeitsstücke 1 und 2, das nacheinander erfolgende Einzelbeaufschlagung der in jedem der zwölf Klemmengehäuse 17 untergebrachten Druckluftzylinder 30 bzw. 31 voraussetzt. Besagte Einzelbeaufschlagung wird durch ein Längsschieberventil 40 ausgelöst, das über einen Hebel 41 gesteuert wird. Der Hebel 41 wird vorteilhafterweise von der Bedienungsperson mit dem Knie betätigt, so dass deren Hände für das Positionieren der Arbeitsstücke 1 und 2 frei bleiben.

Das Längsschieberventil 40 besteht aus einem Zylinderrohr 42, dessen rechtes Ende mit einer eingeschraubten Endhülse 43 verschlossen ist. Deren Bohrung nimmt einen axial verschiebbaren Stössel 44 auf, der nach Betätigung des Hebels 41 entsprechend verschoben wird. Diese Verschiebung wird auf einen im Zylinderrohr 42 befindlichen Führungskolben 45 übertragen. Mitletzterem sind eine Ventilschieberstange 47 und ein Ventilschieber 48 fest verbunden. Auf der Ventilschieberstange 47 ist eine Dichtmanschette 46 vorgesehen. Der linke Teil des Längsschieberventils 40 weist fünfundzwanzig mit Presssitz in die Bohrung des Zylinderrohrs 42 eingebrachte Buchsen 49 auf, von denen jede mit einer Ringnut zur Aufnahme eines handelsüblichen Dichtringes 50 versehen ist. Jede Buchse 49 hat auch eine radiale Aussparung, die in Fig. 6 jeweils unten rechts an jeder Buchse 49 erkennbar ist. Fast alle Aussparungen sind mit noch näher bezeichneten Druckluftanschlüssen verbunden. Der Übersicht wegen ist nur die erste der baugleichen Buchsen 49 sowie deren Dichtring 50 mit einem Bezugszeichen versehen. Der Ventilschieber 48 ist ein Kolben, dessen Höhe die doppelte Breite der Buchse 49 aufweist. Während seines Weges längs der Buchsen 49 liegen die jeweiligen Dichtringe 50 am Ventilschieber 48 an, der dadurch - wie bei Ventilen dieser Bauart üblich - eine Reihe von Anschlussstutzen 51 bis 71 freigibt. Auf diese Weise werden die betreffenden Druckluftzylinder 30 bzw. 31 mit Druckluft beaufschlagt.

Auf die Anschlussstutzen 51 bis 71 sind handelsübliche - hier nicht dargestellte - Druckluftleitungen geschoben. Anschlussstutzen 51 steht mit einer Druckluftquelle, z.B. dem üblichen Druckluftnetz eines Nähbetriebes, in Verbindung. Der Ringraum um die Ventilschieberstange 47 zwischen der Dichtmanschette 46 und der Buchse 49 am Anschlussstutzen 51 wird mit Druckluft angefüllt, die zunächst gegen die Dichtmanschette 46 und damit gegen den Führungskolben 45 drückt. Wird der Stössel 44 durch Eindrücken des Hebels 41 (Fig. 1) nach links verschoben, so werden zunächst die Anschlussstutzen 52 bis 61 (Fig. 6), die mit den Druckluftzylindern 30 für die Betätigung der unteren Klemmen verbunden sind, nacheinander mit Druckluft beschickt.

Dadurch werden die Klemmen 21 bis 26 abgesenkt. Wird der Stössel 44 und damit auch der VentIlschieber 48 weiter nach links bewegt, so werden nun die Anschlussstutzen 62 bis 71, die mit den Druckluftzylindern 31 für die Betätigung der oberen Klemmen verbunden sind, nacheinander mit Druckluft beschickt. Dadurch werden die Klemmen 11 bis 16 abgesenkt.

Die Bedienungsperson kann also durch Betätigung des Hebels 41 (Fig. 1) das Längsschieber- ventIl 40 feinfühlig steuern und die Druckluftzylinder 30 bzw. 31 der Klemmengehäuse 17 mit ihren Klemmen 11 bis 16 sowie 21 bis 26 nacheinander während des Einlegens der Arbeitsstücke 1 und 2 abschnittweise mit Druckluft beaufschlagen, wobei ein Einlegefehler durch Zurückziehen des Hebels 41 und Aufhebung der Klemmung leicht und schnell korrigierbar ist.

In einer in den Fig. 7 bis 11 dargestellten Weiterbitdung der Arbeitsstück-Haltevorrichtung lässt sich die aus den Vorderseiten 78 der zwölf Klemmengehäuse 17 gebildete Anschlagleiste dem Konturenverlauf der Arbeitsstücke anpassen. Hierzu sind die Klemmengehäuse 17 gelenkig miteinander verbunden. Zu diesem Zweck sind die Deckplatten 138 der Klemmengehäuse 17 mit je einem laschenartigen Ansatz 8 (Fig. 9) versehen, der das benachbarte Klemmengehäuse 17 überragt und der über eine an sich bekannte Gelenkverbindung 80 eine gegenseitige Verschwenkung der Klemmengehäuse 17 in einem begrenzten Freiwinkel gestattet.

Im Ansatz 8 (Fig. 9) befinden sich nach unten ragende Führungsstifte 19 und 19', zwischen denen ein Stahlband 29 geführt wird (Fig. 11). Das Stahlband 29 hat rechtwinklig abgebogene Ansätze 129 (Fig. 9), die mit einem Lenker 27 verbindbar sind, und zwar ist jedes Klemmengehäuse 17 mit je einem Lenker 27 verbunden. Jeder Lenker 27 steht unter Einwirkung einer Zugfeder 72 (Fig. 8), die einenends mit der Grundplatte 75 (Fig. 8) verbunden ist. Anderenends ist die Zugfeder 72 in einem durch eine Öffnung 76 der Grundplatte 75 hindurchragenden Bolzen 73 des Lenkers 27 eingehängt. Die Lenker 27 erteilen also dem Stahlband 29 eine leichte Vorspannung. Wenn eine Schablone 74, deren dem Klemmengehäuse 17 zugewandte Fläche der Kontur eines Arbeitsstükkes entspricht, unter Überwindung der durch die Zugfeder 72 der Lenker 27 erteilten Vorspannung gegen das Stahlband 29 angedrückt wird, so richten sich die gelenkig verbundenen Klemmengehäuse 17 nach der Umrissform der Schablone 74 (Fig. 7) aus. Wenn also ein Stapel Schablonen 74 mit unterschiedlichem Konturenverlauf (Fig. 8) und einer nicht dargestellten Ein- und Ausrückvorrichtung vorgesehen ist, besteht die Möglichkeit, die Anschlagleiste der Arbeitsstück-Haltevorrichtung, die von den Vorderseiten 78 der Klemmengehäuse 17 gebildet wird, der Kontur des Arbeitsstückes 1 bzw. 2 anzupassen, so dass die Positionierarbeit sehr erleichtert werden kann. Ersetzt man die Lenker 27 durch auf unterschiedliche Längen ausfahrbare, druckmittelbetätigte Stellglieder, so besteht die Möglichkeit der raschen Anpassung an wechselnde Betriebsbedingungen, wenn laufend Arbeitsstücke mit stark unterschiedlichen Konturen zu positionieren sind.

## Patentansprüche

1. Arbeitsstück-Haltevorrichtung für das nähgerechte Positionieren und anschliessende Festklemmen von mindestens zwei auf einer Nähanlage zusammenzunähenden Arbeitsstücken, die aus einer Vielzahl von mit einer pneumatisch verstellbaren Servovorrichtung betätigbaren Klemmen besteht, wobei einzelne Klemmen gruppenweise zusammengefasst sind, dadurch gekennzeichnet, dass die Klemmen (11 bis 16, 21 bis 26) in gleichartigen, in einer Reihe auf einer Grundplatte (38) befestigten Klemmengehäusen (17) angeordnet sind, dass die Vorderseite (78) jedes Klemmengehäuses (17) als Nähgutanschlag dient, dass in jedem Klemmengehäuse (17) eine obere Reihe von sechs einzelnen Klemmen (11 bis 16) sowie eine untere Reihe von sechs einzelnen Klemmen (21 bis 26) übereinander angeordnet sind und dass die unteren Klemmen (21 bis 26) durch einen ersten Druckluftzylinder (30) und die oberen Klemmen (11 bis 16) durch einen zweiten Druckluftzylinder (31) betätigbar sind.

2. Arbeitsstück-Haltevorrichtung nach Anspruch 1, dadurch gekennzeichnet, dass zwecks Erleichterung des Positionierens der Arbeitsstücke (1, 2) eine aus einer neutralen Stellung in eine wirksame Stellung im Bereich der Klemmenreihe (10, 20) bewegbare Tragplatte (32) vorgesehen ist.

3. Arbeitsstück-Haltevorrichtung nach den vorangegangenen Ansprüchen, dadurch gekennzeichnet, dass die Tragplatte (32) um eine waagrechte Achse (33) schwenkbar ausgebildet und dass zu deren Verschwenkung ein Druckluftzylinder (34) vorgesehen ist.

4. Arbeitsstück-Haltevorrichtung nach Anspruch 1, dadurch gekennzeichnet, dass die Reihe der Klemmengehäuse (17) in Richtung zur Nähmaschine (3) verfahrbar ausgebildet ist.

5. Arbeitsstück-Haltevorrichtung nach den Ansprüchen 1 und 4, dadurch gekennzeichnet, dass die Klemmengehäuse (17) gelenkig miteinander verbunden und durch ein formveränderliches Stahlband (29) geführt sind.

6. Arbeitsstück-Haltevorrichtung nach den Ansprüchen 1 und 5, dadurch gekennzeichnet, dass einstellbare Steuermittel zwecks Formveränderung des Stahlbandes (29) vorgesehen sind.

7. Arbeitsstück-Haltevorrichtung nach Anspruch 1, dadurch gekennzeichnet, dass die Betätigung der Druckluftzylinder (30, 31) für die einzelnen Klemmen (11 bis 16, 21 bis 26) durch ein Längsschieberventil (40) erfolgt.

8. Arbeitsstück-Haltevorrichtung nach den Ansprüchen 1 und 7, dadurch gekennzeichnet, dass das Steuerorgan für das Längsschieberventil

(40) ein kniebetätigter Hebel (41) ist.

## Claims

1. Workpiece holding device for the positioning in a manner ready for sewing and for the subsequent clamping of at least two workpieces to be sewn together on a sewing unit; consisting of a plurality of clamps, which can be actuated by means of an adjustable servo device, and that single clamps are combined in groups, characterized in that the clamps (11 to 16; 21 to 26) are situated in clamp casings (17), and that all casings are of the same type and are arranged in a row on a baseplate (38) such, that the frontside (78) of each clamp casing (17) serves as a stop for the sewing material and that in each clamp casing (17) an upper row of six single clamps (11 to 16) is arranged and also a lower row of six single clamps (21 to 26) superimposed is provided and that the lower clamps (21 to 26) are actuated by a first pneumatic cylinder (30) and the upper clamps (11 to 16) are actuated by a second pneumatic cylinder (31).

2. Workpiece holding device as per claim 1, characterized in that for the purpose of facilitating the positioning of the workpieces (1, 2) a carrier plate (32) is provided, which can be moved from a neutral position into an active position in the vicinity of the row of clamps (10, 20).

3. Workpiece holding device as per preceding claims, characterized in that the carrier plate (32) can be pivoted around a horizontal axle (33) and that a pneumatic cylinder (34) is provided for effecting the pivoting movement.

4. Workpiece holding device as per claim 1, characterized in that the row of the clamp casings (17) are constructed to be traversed in the direction of the sewing machine (3).

5. Workpiece holding device as per claims 1 and 4, characterized in that the clamp casings (17) are articulated with one another and that they are guided by means of a profiled steel band (29).

6. Workpiece holding device as per claims 1 and 5, characterized in that adjustable control means are provided for the purpose of changing the profile of the steel band (29).

7. Workpiece holding device as per claim 1, characterized in that the actuation of the pneumatic cylinders (30, 31) for the single clamps (11 to 16; 21 to 26) is effected by means of a sliding spool valve (40).

8. Workpiece holding device as per claims 1 and 7, characterized in that the control means for the sliding spool valve (40) is a toggle lever (41).

## Revendications

1. Dispositif de maintien de l'ouvrage pour le positionnement conformé à la couture et l'immobilisation suivante d'au moins deux pièces d'ouvrage devant être cousues ensemble sur une installation de couture consistant en une multitude de pinces pouvant être actionnées par un servomécanisme à commande pneumatique, les différentes pinces étant disposées en groupes, caractérisé en ce que: les pinces (11 à 16, 21 à 26) sont logées dans des boîtiers de pinces similaires (17) et attachés en file sur une plaque de base (38), en ce que le devant (78) de chaque boîtier de pinces (17) sert de butée d'ouvrage, en ce qu'en chaque boîtier de pinces (17) une file supérieure de six pinces individuelles (11 à 16) ainsi qu'une file inférieure de six pinces individuelles (21 à 26) sont disposées de façon superposée, et en ce que les pinces inférieures (21 à 26) peuvent être actionnées par un premier vérin pneumatique (30) et que les pinces supérieures (11 à 16) peuvent être actionnées par un deuxième vérin pneumatique (31).

2. Dispositif de maintien de l'ouvrage selon la revendication 1, caractérisé en ce qu'une plaque d'appui (32), déplaçable d'une position neutre à une position active dans la zone de la file de pinces (10,20), est prévue afin de faciliter le positionnement des pièces d'ouvrage (1, 2).

3. Dispositif de maintien de l'ouvrage selon les revendications précédentes, caractérisé en ce que la plaque d'appui (32) est conçue de façon pivotante autour d'un axe horizontal (33) et qu'un vérin pneumatique (34) est prévu pour son pivotement.

4. Dispositif de maintien de l'ouvrage selon la revendication 1, caractérisé en ce que la file des boîtiers de pinces (17) est conçue de façon déplaçable en direction vers la machine à coudre (3).

5. Dispositif de maintien de l'ouvrage selon les revendications 1 et 4, caractérisé en ce que les boîtiers de pinces (17) sont interconnectés de façon articulée et sont guidés par un ruban d'acier de forme variable (29).

6. Dispositif de maintien de l'ouvrage selon les revendications 1 et 5, caractérisé en ce que des moyens de commande réglables sont prévus pour assurer la variation de forme du ruban d'acier (29).

7. Dispositif de maintien de l'ouvrage selon la revendication 1, caractérisé en ce que l'actionnement des vérins pneumatiques (30, 31) pour les différentes pinces (11 à 16, 21 à 26) est assuré par une soupape à coulisse longitudinale (40).

8. Dispositif de maintien de l'ouvrage selon les revendications 1 et 7, caractérisé en ce que l'organe de commande pour la soupape à coulisse longitudinale (40) est un levier à genouillère (41).
